# EUROPÄISCHE PATENTSCHRIFT

(11) **EP 2 060 716 B1**
(45) Veröffentlichungstag und Bekanntmachung des Hinweises auf die Patenterteilung: **11.04.2018**
(21) Anmeldenummer: 07021996.9
(22) Anmeldetag: 13.11.2007
(51) Int. Cl.: E05D 15/52

(54) **Werkzeuglos montierbares Eckband**
Toolless mountable angle iron
Bande d'angle pouvant être montée sans outil

(43) Veröffentlichungstag der Anmeldung: 20.05.2009
(73) Patentinhaber: ROTO FRANK AG, 70771 Leinfelden-Echterdingen (DE)
(72) Erfinder: Siegler, Martin, 73230 Kirchheim/Teck (DE); Hanel, Dirk, 71144 Steinenbronn (DE); Mothes, Klaus, 71034 Böblingen (DE)
(74) Vertreter: Kohler Schmid Möbus Patentanwälte

(56) Entgegenhaltungen:
- DE-A1- 10 107 471
- DE-U1-202007 004 847
- FR-A- 2 412 237

## Beschreibung

Die Erfindung betrifft ein Eckband einer Ecklageranordnung zur Befestigung eines Flügels eines Fensters, einer Tür oder dgl. an einer festen Einfassung des Fensters, der Tür oder dgl.

Aus der FR 2 412 237 ist eine Ecklageranordnung mit einem Eckband bekannt, welches winkelförmig ausgebildet ist. Dies bedeutet, dass es einen horizontalen und einen vertikalen Schenkel aufweist, die materialschlüssig miteinander verbunden sind. Ein weiteres Bandteil kann in den vertikalen Schenkel des Eckbandes eingeführt werden.

In der DE 101 07 471 A1 ist ein Mehrgelenkscharnier beim Einsatz in einer Vitrine beschrieben.

Die DE 20 2007 004 847 U1 offenbart ein Ecklager für einen verdeckt liegenden Drehkippbeschlag, wobei der Beschlag ein Eckband aufweist, welches winkelförmig ist. Das Eckband ist an den Bauteilen des Flügels befestigt.

Es ist bekannt, Flügel von Fenstern, Türen oder dergleichen über ein oder mehrere Scharniere schwenk - oder kippbar mit einer festen Einfassung des Fensters, der Tür oder dergleichen, wie beispielsweise einem festen Rahmen, zu verbinden. Zur Verbindung im unteren und/oder oberen Eckbereich werden so genannte Ecklager verwendet. Diese Ecklager weisen in der Regel ein einfassungsseitiges Band und ein flügelseitiges Band auf, wobei das flügelseitige Band herkömmlicherweise mit dem Flügelrahmen verschraubt ist. Dies bedeutet, dass in der Regel entsprechende Bohrungen in dem Flügelrahmen, insbesondere einem Flügelprofil, vorgesehen werden müssen.

Alternativ ist es, beispielsweise bei Aluminiumfenstern, bekannt, das flügelseitige Band mittels Klemmeinrichtungen in einer Beschlagteilnut festzuklemmen. In beiden Fällen benötigt ein Monteur ein Werkzeug, um das Band am Flügel, insbesondere am Flügelrahmen, zu befestigen.

Aufgabe der vorliegenden Erfindung ist es, ein flügelseitiges Eckband bereitzustellen, welches insbesondere werkzeuglos montierbar und befestigbar ist und welches eine einfache Verstellung der Flügelposition relativ zur festen Einfassung, insbesondere zum festen Rahmen, ermöglicht.

Gelöst wird diese Aufgabe erfindungsgemäß auf einfache und überraschende Art und Weise durch ein Eckband einer Ecklageranordnung zur Befestigung eines Flügels eines Fensters, einer Tür oder dgl. an einer festen Einfassung des Fensters, der Tür oder dgl. mit den Merkmalen des Anspruchs 1 gelöst.

Vorzugsweise sind die Bandteile zumindest in einem Einführabschnitt an die jeweilige Beschlagteilaufnahme angepasst. Insbesondere weisen die Einführabschnitte eine solche Form oder Kontur auf, dass sie von den Beschlagteilaufnahmen abschnittsweise hintergriffen sind bzw. ohne zusätzliche Befestigungsmittel an oder in diesen gehalten sind.

Die Montage eines solchen Eckbandes kann beispielsweise folgendermaßen erfolgen: Zunächst wird das vertikale Bandteil in eine vertikale Beschlagteilaufnahme, insbesondere eine vertikale Beschlagteilnut, mit einem Einführabschnitt eingeschoben. Anschließend wird das horizontale Bandteil mit seinem Führungsabschnitt in eine horizontale Beschlagteilaufnahme, insbesondere eine horizontale Beschlagteilnut, eingeschoben. Daraufhin wird das vertikale Bandteil in Richtung auf das horizontale Bandteil bewegt und mit diesem in eine formschlüssige Verbindung gebracht. Beschlagteilnuten sind in der Regel als im Querschnitt C-förmige Nuten ausgebildet. Dies bedeutet, dass sie zwei Stege aufweisen, die als Hintergriff für die Einführabschnitte dienen können. Wenn demnach ein auf den Querschnitt der Beschlagteilnut angepasstes Bandteil, d.h. ein Bandteil mit einer solchen Breite, dass es von den Schenkeln der Beschlagteilnut hintergriffen ist, in eine Beschlagteilnut eingeführt wird, ist es nur noch in einer Dimension bewegbar. Werden die beiden Bandteile zudem in eine formschlüssige Verbindung gebracht, so ist zumindest eines der Bandteile, insbesondere das horizontale Bandteil, in allen Bewegungsrichtungen festgelegt. Hierfür sind keine Werkzeuge not wendig. Das vertikale Bandteil kann durch die Schwerkraft in seiner Position und damit in formschlüssiger Verbindung mit dem anderen Bandteil gehalten sein. Erfindungsgemäß hintergreift das vertikale Bandteil das horizontale Bandteil abschnittsweise, so dass das horizontale Bandteil in horizontaler Richtung (in horizontaler Falzrichtung, d.h. in Richtung der zugeordneten Beschlagteilaufnahme) blockiert ist. Durch das erfindungsgemäße Eckband gestaltet sich die Montage daher als besonders einfach. Sie kann schnell durchgeführt werden. Vorteilhafterweise ist die Montage werkzeuglos durchführbar. Das erfindungsgemäße Eckband ist daher ein werkzeuglos montierbares Eckband. Besonders bevorzugt und vorteilhaft ist das erfindungsgemäße Eckband bei Aluminiumfenstern einsetzbar, da eine Bohrung in das Aluminiumprofil vermieden werden kann.

Gemäß einer vorteilhaften Ausführungsform kann vorgesehen sein, dass eines der Bandteile eine Stellschraube aufweist, wobei zumindest ein Hintergriff des anderen Bandteils in den Zwischenraum zwischen Schraubenkopf der Stellschraube und Bandkörper, in den die Stellschraube eingeschraubt ist, ragt. Dadurch kann auf besonders einfache Art und Weise ein gegenseitiger Hintergriff erzeugt werden, so dass zumindest eines der Bandteile vollständig blockiert ist. Die Stellschraube dient insbesondere nicht der Klemmung sondern ausschließlich der korrekten Einstellung der Flügelposition.

Über die Stellschraube kann insbesondere dann die Position des Flügels bezüglich der festen Einfassung verstellt werden, wenn an dem einen Bandteil eine Schraubenkopfaufnahme für den Schraubenkopf der Stellschraube des anderen Bandteils aufweist, die lediglich eine Drehbewegung der Stellschraube erlaubt. Die Stellschraube kann also axial keine Bewegung durchführen.

Besonders vorteilhaft ist es, wenn an einem der Bandteile eine Führung ausgebildet ist, in der das andere Bandteil mit einem Führungsabschnitt geführt ist. Dadurch wird eine korrekte Positionierung der Bandteile zueinander sichergestellt. Außerdem wird dadurch die Stabilität des Eckbands erhöht.

Bei einer bevorzugten Ausführungsform kann vorgesehen sein, dass eines der Bandteile eine Flügelhöhenverstelleinrichtung aufweist. Während über die vorher erwähnte Stellschraube die vertikale Falzluft eingestellt werden kann, kann über die Flügelhöhenverstelleinrichtung, die vorzugsweise an dem horizontalen Bandteil ausgebildet ist, die horizontale Falzluft eingestellt werden. Vorzugsweise weist die Flügelhöhenverstelleinrichtung eine Stellschraube auf, die sich über einen Einsatz an einem Bolzen, der beispielsweise an einer Schere angeordnet ist, abstützt.

Bei einer Ausgestaltung der Erfindung kann vorgesehen sein, dass eine Schere der Ecklageranordnung an dem horizontalen Bandteil befestigt ist, wobei die Schere einen Bolzen mit Hintergriff aufweist, wobei der Hintergriff das horizontale Bandteil abschnittsweise hintergreift. Durch den Hintergriff wird zum einen die Schere an dem Eckband gehalten. Zum anderen wird ein Abkippen der Traglasche der Schere verhindert. Der Flügel wird in Richtung Band gezogen, beziehungsweise wird verhindert, dass sich der Flügel vom Band löst. Weiterhin bewirkt der Hintergriff, dass die gesamte Ecklageranordnung aushebe - und aushebelsicher ist. Der Hintergriff kann beispielsweise als Scheibe ausgebildet sein, die mit dem freien Ende des Bolzens vernietet ist. Alternativ kann das freie Ende des Bolzens tellerartig ausgebildet sein.

Weitere Vorteile ergeben sich, wenn eine Schere der Ecklageranordnung an dem horizontalen Bandteil über einen Exzenterbolzen befestigt ist. Durch diese Maßnahme kann der Anpressdruck des Flügels an die feste Einfassung eingestellt werden.

Bei einer Ausführungsform kann vorgesehen sein, dass die Schere an dem horizontalen Bandteil vormontiert ist, indem ein Bolzen ein Langloch des horizontalen Bandteils durchragt und sein freies Ende einen das Langloch hintergreifenden Hintergriff aufweist. Wenn die Schere vormontiert ist, kann das Eckband gemeinsam mit der Schere an dem Flügel befestigt werden und anschließend die Schere einfach auf eine Grundplatte einer festen Einfassung aufgesetzt werden. Dadurch gestaltet sich die Montage des Flügels besonders einfach.

Gemäß einer Ausführungsform kann vorgesehen sein, dass das horizontale Bandteil eine Einführöffnung für einen an seinem freien Ende einen Hintergriff aufweisenden Bolzen aufweist. In diesem Fall kann die Schere an einer Grundplatte vormontiert sein. Das Eckband kann dann zunächst mit der Einführöffnung über den Bolzen gestülpt werden und dann über einen an der Schere vorgesehenen Tragbolzen gestülpt werden. In der montierten Stellung, also wenn das Eckband über den Tragbolzen gestülpt ist, hintergreift der Hintergriff des Bolzens ein Langloch des Eckbands, so dass ein mit dem Eckband verbundener Flügel aushebesicher angeordnet ist.

In den Rahmen der Erfindung fällt außerdem eine Ecklageranordnung mit einem vorher beschriebenen Eckband, sowie ein Fenster, eine Tür oder dgl. mit einer erfindungsgemäßen Ecklageranordnung.

In einer Ausgestaltung kann an der Ecklageranordnung eine Schere vorgesehen sein, die einen Bolzen mit Hintergriff sowie einen Tragbolzen aufweist, wobei das horizontale Bandteil eine Einführöffnung für einen Bolzen aufweist und nach dem Einführen des Bolzens auf den Tragbolzen mittels einer Schwenkbewegung aufgesetzt ist. Diese Ausgestaltung bedeutet eine weitere vereinfachte Montagemöglichkeit des Flügels.

Der Verschleiß kann reduziert werden, wenn der Tragbolzen frei dreh- und kippbar an einer Lasche einer Schere angeordnet ist. Der Tragbolzen ist also um 360° um seine Achse drehbar und in jede beliebige Richtung bis zu einer bestimmten Neigungsstellung kippbar.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Bevorzugte Ausführungsbeispiele der Erfindung sind in der Zeichnung schematisch dargestellt und werden nachfolgend mit Bezug zu den Figuren der Zeichnung näher erläutert. Es zeigt:
- Fig. 1: eine perspektivische Ansicht eines unteren Eckbereichs eines Fensters mit einem erfindungsgemäßen Eckband;
- Fig. 2: eine perspektivische Darstellung eines Ecklagers mit einem erfindungsgemäßen Eckband;
- Fig. 3: ein Ecklager mit teilweise geschnittenem Eckband;
- Fig. 4: eine Draufsicht auf ein Ecklager, wobei der vertikale Flügelrahmen in einer Schnittdarstellung zur Verdeutlichung der Anordnung des Eckbands im Flügelrahmen gezeigt ist; und
- Fig. 5: eine perspektivische Ansicht des unteren Eckbereichs des Fensters von unten.

In der Figur 1 ist der untere Eckbereich eines Fensters 10 mit einem Flügel 11 und einem festen Rahmen 12 dargestellt, wobei der Flügel 11 mit dem festen Rahmen 12 über eine Ecklageranordnung 13 verbunden ist. Das Ecklager 13 weist einfassungsseitig eine Grundplatte 14 und flügelseitig ein noch näher zu beschreibendes Eckband 15 auf. Das Eckband 15 und die Grundplatte 14 sind über eine Schere 16, die eine Traglasche 17 und eine Steuerlasche 18 umfasst, verbunden. Die Schere 16 sorgt dafür, dass der Flügel 11 bei einer Öffnungsbewegung des Flügels 11 zunächst vom Rahmen 12 abgestellt wird und anschließend eine definierte Öffnungsbewegung durchführt. Bei der Ecklageranordnung 13 handelt es sich um einen verdeckt liegenden Beschlag.

In der Figur 2 ist die Ecklageranordnung 13 im Detail dargestellt. Das Eckband 15 weist einen horizontalen Bandteil 20 auf, der einen in eine Beschlagteilaufnahme einführbaren Einführabschnitt 21 umfasst. Der Einführabschnitt 21 ist an den Querschnitt einer zugeordneten Beschlagteilaufnahme angepasst, so dass nach dem Einführen in die Beschlagteilaufnahme das horizontale Bandteil 20 nur in Einführrichtung relativ zum Flügel bewegbar ist.

Weiterhin umfasst das Eckband 15 ein horizontales Bandteil 22, welches ebenfalls einen Einführabschnitt 23 aufweist. Bei der gezeigten Ausgestaltung des horizontalen Bandteils 22 ist dieses vollständig in einer vertikalen Beschlagteilaufnahme geführt. Das vertikale Bandteil 22 weist weiterhin einen Führungsabschnitt 24 auf, der in einer Führung 25 des Bandteils 20 geführt ist.

Weiterhin ist ein mit zwei Vorsprüngen bzw. Stegen ausgebildeter Hintergriff 26 vorgesehen, der von einer hier nicht sichtbaren Stellschraube beziehungsweise mit dem Kopf der Stellschraube hintergriffen ist. Die Stellschraube ist in den Bandkörper 22a des vertikalen Bandteils 22 eingeschraubt. Die Stellschraube ist durch die Öffnung 27 mit einem Werkzeug zugänglich. Durch Verstellen der Stellschraube kann das vertikale Bandteil 22 in Doppelpfeilrichtung 28 relativ zum horizontalen Bandteil 20 verstellt werden, da der Schraubenkopf der Stellschraube in der Schraubenkopfaufnahme 33 ortsfest d.h. lediglich drehbar, angeordnet ist. Dies bedeutet, dass dadurch auch die Position eines Flügels verstellt werden kann. An dem horizontalen Bandteil 20 ist weiterhin eine später noch näher zu beschreibende Flügelhöhenverstelleinrichtung 29 vorgesehen.

In Figur 2 ist weiterhin zu erkennen, dass die Traglasche 17 mit dem horizontalen Bandteil 20 verbunden ist. Zu diesem Zweck weist die Traglasche 17 einen Bolzen auf, der an seinem freien Ende einen Hintergriff 30 aufweist. Dieser hintergreift abschnittsweise ein Langloch 31, welches am horizontalen Bandteil 20 vorgesehen ist. Zum Einführen des Hintergriffs 30, beziehungsweise zum Verbinden der Schere 16 mit dem horizontalen Bandteil 20 ist eine Einführöffnung 32 für den Hintergriff 30 des Bolzens vorgesehen.

In der Figur 3 ist zum einen der Schraubenkopf 35 der Stellschraube zu erkennen, die in den Bandkörper 22a eingeschraubt ist. Es ist außerdem zu erkennen, dass der Schraubenkopf 35 den Hintergriff 26 hintergreift. Dadurch, dass das horizontale Bandteil 20 teilweise geschnitten dargestellt ist, ist außerdem zu erkennen, dass die Flügelhöhenverstelleinrichtung 29 ebenfalls eine Stellschraube 36 umfasst, die über einen Einsatz 37 auf einen Tragbolzen 38 der Steuerlasche 18 abgestützt ist. Durch Verstellen der Stellschraube 36 lässt sich auch die Höhe des Flügels einstellen. Der Tragbolzen kann dreh- und kippbar angeordnet sein.

In der Darstellung der Figur 4 ist zu erkennen, dass die als Beschlagteilnut ausgebildete Beschlagteilaufnahme 40 des Flügelrahmens 11 im Querschnitt C-förmig ausgebildet ist. Dadurch, dass das vertikale Bandteil 22 an den Querschnitt der Beschlagteilaufnahme 40 angepasst ist, wird sichergestellt, dass die Beschlagteilaufnahme 40 das vertikale Bandteil 22 mit seinen Schenkeln 41, 42 hintergreift. Dies bedeutet, dass das vertikale Bandteil 22 lediglich in Erstreckungsrichtung der Beschlagteilaufnahme 40 verschiebbar ist. Dadurch, dass der Schraubenkopf 35 das horizontale Bandteil 20 abschnittsweise hintergreift, sind das vertikale und das horizontale Bandteil 20, 22 formschlüssig miteinander verbunden. Das horizontale Beschlagteil 20 ist daher nicht mehr in Erstreckungsrichtung der horizontalen Beschlagteilaufnahme bewegbar. Durch das Zusammenwirken des horizontalen und des vertikalen Bandteils 20, 22 ist der Flügel 11 an dem Eckband 15 befestigt. Insbesondere erfolgt weder eine Verschraubungen noch eine Verklemmung des Eckbands 15 mit dem Flügel 11.

Der Figur 5 lässt sich entnehmen, dass der Bolzen 50 mit der Traglasche 17 vernietet ist und sich der Hintergriff 30 oberhalb des Langlochs 31 befindet. Deutlich zu erkennen ist auch die Einführöffnung 32. Das Langloch 31 weist eine Fase auf, so dass eine Kippfunktion des Flügels 11 realisierbar ist.

## Patentansprüche

1. Eckband (15) einer Ecklageranordnung (13) zur Befestigung eines Flügels (11) eines Fensters, einer Tür oder dgl. an einer festen Einfassung des Fensters, der Tür oder dgl. mit einem zumindest teilweise in eine horizontale Beschlagteilaufnahme des Flügels (11) einführbaren horizontalen Bandteil (20), **dadurch gekennzeichnet, dass** ein zumindest teilweise in eine vertikale Beschlagteilaufnahme (40) des Flügels einführbares vertikales Bandteil (22) vorgesehen ist, wobei bei montiertem Eckband (15) die Bandteile (20, 22) formschlüssig verbunden sind, indem das vertikale Bandteil (22) das horizontale Bandteil (20) abschnittsweise hintergreift.

2. Eckband nach Anspruch 1, **dadurch gekennzeichnet, dass** das Eckband (15) werkzeuglos montierbar ist.

3. Eckband nach Anspruch 1 oder 2, **dadurch gekennzeichnet, dass** eines der Bandteile (22) eine Stellschraube aufweist, wobei zumindest ein Hintergriff (26) des anderen Bandteils (20) in den Zwischenraum zwischen Schraubenkopf (35) der Stellschraube und Bandkörper (22a), in den die Stellschraube eingeschraubt ist, ragt.

4. Eckband nach Anspruch 3, **dadurch gekennzeichnet, dass** das Bandteil (20) eine Schraubenkopfaufnahme (33) für den Schraubenkopf (35) der Stellschraube des anderen Bandteils (22) aufweist, die lediglich eine Drehbewegung der Stellschraube erlaubt.

5. Eckband nach einem der vorhergehenden Ansprüche, **dadurch gekennzeichnet, dass** an einem der Bandteile (20) eine Führung (15) ausgebildet ist, in der das andere Bandteil (22) mit einem Führungsabschnitt (24) geführt ist.

6. Eckband nach einem der vorhergehenden Ansprüche, **dadurch gekennzeichnet, dass** eines der Bandteile (20) eine Flügelhöhenverstelleinrichtung (29) aufweist.

7. Eckband nach einem der vorhergehenden Ansprüche, **dadurch gekennzeichnet, dass** eine Schere (16) der Ecklageranordnung (13) an dem horizontalen Bandteil (20) befestigt ist, wobei die Schere (16) einen Bolzen (50) mit Hintergriff (30) aufweist, wobei der Hintergriff (30) das horizontale Bandteil (20) abschnittsweise hintergreift.

8. Eckband nach einem der vorhergehenden Ansprüche, **dadurch gekennzeichnet, dass** eine Schere (16) der Ecklageranordnung (13) an dem horizontalen Bandteil (20) über einen Exzenterbolzen befestigt ist.

9. Eckband nach einem der vorhergehenden Ansprüche, **dadurch gekennzeichnet, dass** die Schere (16) an dem horizontalen Bandteil (20) vormontiert ist, indem ein Bolzen (50) ein Langloch (31) des horizontalen Bandteils (20) durchragt und sein freies Ende einen das Langloch (31) hintergreifenden Hintergriff (30) aufweist.

10. Eckband nach einem der vorhergehenden Ansprüche, **dadurch gekennzeichnet, dass** das horizontale Bandteil (20) eine Einführöffnung (32) für einen an seinem freien Ende einen Hintergriff (30) aufweisenden Bolzen (50) aufweist.

11. Ecklageranordnung (13) mit einem Eckband (15) nach einem der vorhergehenden Ansprüche.

12. Ecklageranordnung nach Anspruch 11, **dadurch gekennzeichnet, dass** eine Schere (16) vorgesehen ist, die einen Bolzen (50) mit Hintergriff (30) sowie einen Tragbolzen (38) aufweist, wobei das horizontale Bandteil (20) eine Einführöffnung (32) für einen Bolzen (50) aufweist und nach dem Einführen des Bolzens (50) auf den Tragbolzen (38) mittels einer Schwenkbewegung aufgesetzt ist.

13. Ecklageranordnung nach Anspruch 11 oder 12, **dadurch gekennzeichnet, dass** ein frei dreh- und kippbarer Tragbolzen (38) vorgesehen ist.

14. Fenster (10), Tür oder dgl. mit einer Ecklageranordnung nach einem der Ansprüche 11 bis 13.

## Claims

1. Corner hinge (15) of a corner bearing arrangement (13) for mounting a sash (11) of a window, a door, or the like to a fixed frame of the window, the door, or the like, comprising a horizontal hinge part (20) that can be inserted at least partially into a horizontal fitting part receptacle of the sash (11), **characterized in that** a vertical hinge part (22) is provided, which can be inserted at least partially into a vertical fitting part receptacle (40) of the sash, wherein when the corner hinge (15) is mounted, the hinge parts (20, 22) are positively connected **in that** the vertical hinge part (22) engages behind sections of the horizontal hinge part (20).

2. Corner hinge according to claim 1, **characterized in that** the corner hinge (15) can be mounted without tools.

3. Corner hinge according to claim 1 or 2, **characterized in that** one of the hinge parts (22) comprises an adjusting screw, wherein at least one rear engagement (26) of the other hinge part (20) projects into the space between the screw head (35) of the adjusting screw and the hinge body (22a), into which the adjusting screw is screwed.

4. Corner hinge according to claim 3, **characterized in that** one hinge part (20) comprises a screw head receptacle (33) for the screw head (35) of the adjusting screw of the other hinge part (22), which merely allows a rotational movement of the adjusting screw.

5. Corner hinge according to any one of the preceding claims, **characterized in that** a guide (15) is formed on one of the hinge parts (20), in which a guiding section (24) of the other hinge part (22) is guided.

6. Corner hinge according to any one of the preceding claims, **characterized in that** one of the hinge parts (20) has a device (29) for adjusting the height of the sash.

7. Corner hinge according to any one of the preceding claims, **characterized in that** a scissor mechanism (16) of the corner bearing arrangement (13) is mounted to the horizontal hinge part (20), wherein the scissor mechanism (16) comprises a bolt (50) with rear engagement (30), wherein the rear engagement (30) engages behind sections of the horizontal hinge part (20).

8. Corner hinge according to any one of the preceding claims, **characterized in that** a scissor mechanism (16) of the corner bearing arrangement (13) is mounted to the horizontal hinge part (20) via an eccentric bolt.

9. Corner hinge according to any one of the preceding claims, **characterized in that** the scissor mechanism (16) is premounted to the horizontal hinge part (20) **in that** a bolt (50) projects through an elongated hole (31) of the horizontal hinge part (20), the free end of which comprises a rear engagement (30) engaging behind the elongated hole (31).

10. Corner hinge according to any one of the preceding claims, **characterized in that** the horizontal hinge part (20) comprises an insertion opening (32) for a bolt (50) having a rear engagement (30) at its free end.

11. Corner bearing arrangement (13) comprising a corner hinge (15) according to any one of the preceding claims.

12. Corner bearing arrangement according to claim 11, **characterized in that** a scissor mechanism (16) is provided, which comprises a bolt (50) with a rear engagement (30) and a support bolt (38), wherein the horizontal hinge part (20) comprises an insertion opening (32) for a bolt (50) and is disposed onto the support bolt (38) through a pivot movement after insertion of the bolt (50).

13. Corner bearing arrangement according to claim 11 or 12, **characterized in that** a support bolt (38) is provided, which can be freely rotated and tilted.

14. Window (10), door, or the like comprising a corner bearing arrangement according to any one of the claims 11 to 13.

## Revendications

1. Ferrure d'angle (15) d'un ensemble (13) de montage en équerre dévolu à la fixation d'un battant (11) d'une fenêtre, d'une porte, ou d'une structure similaire, à un bâti fixe de ladite fenêtre, porte ou structure similaire, munie d'une pièce horizontale d'armature (20) pouvant être introduite, au moins en partie, dans un logement horizontal de garniture dudit battant (11), **caractérisée par** la présence d'une pièce verticale d'armature (22) pouvant être introduite, au moins en partie, dans un logement vertical de garniture (40) du battant, sachant que les pièces d'armature (20, 22) sont reliées par complémentarité de formes à l'état monté de la ferrure d'angle (15), en ce sens que la pièce verticale d'armature (22) emprisonne la pièce horizontale d'armature (20), par-derrière et par zones.

2. Ferrure d'angle selon la revendication 1, **caractérisée par le fait que** ladite ferrure d'angle (15) peut être montée sans outil.

3. Ferrure d'angle selon la revendication 1 ou 2, **caractérisée par le fait que** l'une (22) des pièces d'armature comporte une vis de réglage, au moins une zone postérieure (26) de venue en prise de l'autre pièce d'armature (20) pénétrant dans l'espace interstitiel situé entre la tête (35) de ladite vis de réglage et le corps d'armature (22a) dans lequel ladite vis de réglage est vissée.

4. Ferrure d'angle selon la revendication 3, **caractérisée par le fait que** l'une (20) des pièces d'armature présente un logement (33) dédié à la tête (35) de la vis de réglage de l'autre pièce d'armature (22), qui autorise uniquement un mouvement rotatoire de ladite vis de réglage.

5. Ferrure d'angle selon l'une des revendications précédentes, **caractérisée par le fait qu'**un guide (15) est ménagé sur l'une (20) des pièces d'armature, guide dans lequel l'autre pièce d'armature (22) est guidée par un tronçon de guidage (24).

6. Ferrure d'angle selon l'une des revendications précédentes, **caractérisée par le fait que** l'une (20) des pièces d'armature est pourvue d'un dispositif (29) d'ajustement en hauteur du battant.

7. Ferrure d'angle selon l'une des revendications précédentes, **caractérisée par le fait qu'**un croisillon articulé (16) de l'ensemble (13) de montage en équerre est fixé à la pièce horizontale d'armature (20), ledit croisillon articulé (16) comportant un tenon (50) doté d'une région postérieure (30) de venue en prise, laquelle région postérieure (30) de venue en prise emprisonne la pièce horizontale d'armature (20), par-derrière et par zones.

8. Ferrure d'angle selon l'une des revendications précédentes, **caractérisée par le fait qu'**un croisillon articulé (16) de l'ensemble (13) de montage en équerre est fixé à la pièce horizontale d'armature (20) par l'intermédiaire d'un tenon à excentrique.

9. Ferrure d'angle selon l'une des revendications précédentes, **caractérisée par le fait que** le croisillon articulé (16) est monté au préalable sur la pièce horizontale d'armature (20), en ce sens qu'un tenon (50) traverse un trou oblong (31) de ladite pièce horizontale d'armature (20), et que son extrémité libre présente une région postérieure (30) de venue en prise qui vient coopérer, par-derrière, avec ledit trou oblong (31).

10. Ferrure d'angle selon l'une des revendications précédentes, **caractérisée par le fait que** la pièce horizontale d'armature (20) comporte un orifice d'introduction (32) dédié à un tenon (50) muni, à son extrémité libre, d'une région postérieure (30) de venue en prise.

11. Ensemble (13) de montage en équerre, équipé d'une ferrure d'angle (15) conforme à l'une des revendications précédentes.

12. Ensemble de montage en équerre selon la revendication 11, **caractérisé par** la présence d'un croisillon articulé (16) comprenant un tenon (50) pourvu d'une région postérieure (30) de venue en prise, ainsi qu'un goujon de support (38), sachant que la pièce horizontale d'armature (20) comporte un orifice d'introduction (32) dédié à un tenon (50) et est mise en place sur ledit goujon de support (38), par un mouvement pivotant, à l'issue de l'introduction dudit tenon (50).

13. Ensemble de montage en équerre selon la revendication 11 ou 12, **caractérisé par** la présence d'un goujon de support (38) pouvant tourner et basculer librement,

14. Fenêtre (10), porte ou structure similaire munie d'un ensemble de montage en équerre conforme à l'une des revendications 11 à 13.
